# EUROPÄISCHE PATENTSCHRIFT

(11) **EP 0 284 740 B1**
(45) Veröffentlichungstag und Bekanntmachung des Hinweises auf die Patenterteilung: **04.05.1994**
(21) Anmeldenummer: 88101839.4
(22) Anmeldetag: 09.02.1988
(51) Int. Cl.: F21V 21/02

(54) **Aufhängevorrichtung für Hängeleuchten**
Suspension system for lamps
Dispositif de suspension pour lampes

(30) Priorität: 31.03.1987 DE 3710609
(43) Veröffentlichungstag der Anmeldung: 05.10.1988
(73) Patentinhaber: TRILUX-LENZE GmbH & Co. KG, D-59759 Arnsberg (DE)
(72) Erfinder: Lehrich, Karl, D-5760 Arnsberg 1 (DE); Dranken, Hans-Dieter, D-5760 Arnsberg 1 (DE); Decker, Mathias, D-5760 Arnsberg 1 (DE)
(74) Vertreter: Selting, Günther, Dipl.-Ing.

(56) Entgegenhaltungen:
- DE-C- 802 262
- DE-U- 8 518 629
- FR-E- 43 193
- GB-A- 1 151 400
- US-A- 1 680 078
- US-A- 2 739 780
- US-A- 2 990 153

## Beschreibung

Die Erfindung betrifft eine Aufhängevorrichtung für eine Hängeleuchte nach dem Oberbegriff des Patentanspruchs 1 bzw. einen Aufhängebügel für eine Hängeleuchte nach dem Oberbegriff des Patentauspruchs 16.

Es ist bekannt, Hänge- oder Pendelleuchten an der Decke entweder an Haken oder an einer an der Decke zu befestigenden Halterung zu montieren. Bei Verwendung eines Deckenhakens kann sich zwischen dem in den Deckenhaken eingesetzten Aufhängebügel und dem unteren Gehäusehalter ein starrer rohrförmiger Pendelstab erstrecken, durch den das Leuchtenkabel geführt wird. Wenn an der Decke ein starrer Haltebügel befestigt wird, können zwischen diesem Haltebügel und dem Gehäuse Seile verlaufen, an denen das Leuchtengehäuse aufgehängt ist. Die beiden Befestigungsarten mit Pendelstab und Seilen erfordern unterschiedliche obere und untere Halterungen, so daß einer Pendelleuchte, die für beide Befestigungsarten wahlweise vorgesehen ist, jeweils ein kompletter Satz der beiden verschiedenartigen Aufhängevorrichtungen beigegeben werden muß. Wenn andererseits dasselbe Leuchtengehäuse jeweils nur mit einer bestimmten Aufhängevorrichtung für Hakenaufhängung oder Pendelstabaufhängung vorgesehen ist, wird dadurch die vom Leuchtenhersteller bereitzuhaltende Typenvielfalt erhöht.

Die Oberbegriffe der Patentansprüche 1 und 16 gehen aus von einer Aufhängevorrichtung bzw. einem Aufhängebügel für eine Hängeleuchte nach US-A-2 739 780. Hierbei ist ein Aufhängebügel vorgesehen, der eine unmittelbar unter einer Decke zu befestigende Montageplatte und mit Abstand unterhalb der Montageplatte einen Haltering aufweist. In den Haltering ist eine schwenkbare Gelenkkugel eingesetzt, von der ein Stab, an dem das Leuchtengehäuse befestigt ist, herabhängt. Die Gelenkkugel weist eine Öse für das seitliche Einschieben des oberen Endes des Stabes auf. Sie ermöglicht die pendelnde Aufhängung des Leuchtengehäuses, ist jedoch wegen des Kugelgelenks aufwendig.

Aus US-A-2 990 153 ist ein Aufhängebügel bekannt, der ebenfalls eine an der Decke zu befestigende Montageplatte und unterhalb dieser einen Haltering aufweist. In den Haltering wird eine Schraube eingeschraubt, die einen Blendendeckel festhält und den Durchtritt des das Leuchtengehäuse haltenden Kabels ermöglicht. Ein derartiger Aufhängebügel ist ebenfalls ausschließlich für die unmittelbare Montage an einer Decke oder einer anderen Haltevorrichtung geeignet und nur für die Verwendung eines elektrischen Kabels als Aufhängevorrichtung für das Leuchtengehäuse vorgesehen.

Aus US-A-1 680 078 ist ein Leuchtengehäuse bekannt, das an einen Aufhängebügel unmittelbar angeschraubt wird und diesen seitlich umschließt und somit unmittelbar an die Decke anschließt. Das Leuchtengehäuse weist an seinem Umfang eine Öse für den Durchtritt des elektrischen Zuleitungskabels auf.

DE-U-8 518 629 beschreibt eine Hängeleuchte mit einem Aufhängebügel, von dem ein das Leuchtengehäuse haltendes Seil herabhängt. Der Haltebügel ist von einer Schutzkappe umgeben, die Durchtrittsöffnungen für das Leuchtenkabel und die beiden Züge des Seiles aufweist. Der Aufhängebügel ist ausschließlich für die direkte Deckenmontage und für die Seilaufhängung des Leuchtengehäuses geeignet.

GB-A-1 515 400 beschreibt einen Aufhängebügel für die direkte Deckenmontage, wobei zwischen Montageplatte und Decke Pufferelemente vorgesehen sind.

Bei einer Deckenleuchte nach FR-E-43 193 ist ein Aufhängebügel mit federnden Schenkeln versehen, die die Leuchtenschale festhalten.

DE-C-820 262 beschreibt einen Leuchtenhalter mit einem pendelnd aufgehängten Stab, dessen unteres Ende die einander zugewandten Enden zweier Leuchtstofflampen trägt.

Der Erfindung liegt die Aufgabe zugrunde, eine Aufhängevorrichtung bzw. einen Aufhängebügel für eine Hängeleuchte zu schaffen, die sowohl für Hakenaufhängung, als auch für die direkte starre Deckenbefestigung geeignet sind, ohne daß sämtliche Bestandteile in doppelter Ausführung vorgesehen sein müßten.

Die Lösung dieser Aufgabe erfolgt erfindungsgemäß mit den Merkmalen des Patentanspruchs 1 bzw. mit den Merkmalen des Patentanspruchs 16.

Bei der erfindungsgemäßen Aufhängevorrichtung ist der Aufhängebügel so ausgebildet, daß er wahlweise mit der Öse in einen Deckenhaken lose eingehängt oder mit der Montageplatte unmittelbar flach an der Decke anliegend starr mit der Decke befestigt werden kann. Der Aufhängebügel weist eine obere Montageplatte auf, die von unten her gegen die Decke gesetzt und mit dieser verschraubt werden kann. Unter der Montageplatte ist eine Öse vorgesehen, durch die hindurch an der Montageplatte vorbei der Haken geführt werden kann. Bei der Hakenbefestigung hängt der Aufhängebügel in vertikalem Abstand unter der Decke, wobei die Montageplatte unbenutzt ist. An dem Haltering, der das untere Ende der Öse bildet, kann ein Stab befestigt werden, der senkrecht von dem Aufhängebügel herabhängt und an dessem unteren Ende das Leuchtengehäuse befestigt wird. Bei Verwendung eines derartigen Stabes, der starr mit dem Aufhängebügel verbunden wird, sollte der Aufhängebügel pendelnd an einem Haken befestigt sein. Prinzipiell ist es zwar auch möglich, in dem Fall, daß der Aufhänge bügel unmittelbar an der Decke befestigt ist, einen starren Stab anzubringen, jedoch besteht dann die Gefahr, daß infolge der langen Hebelwirkung des Stabes bei Bewegungen des Leuchtengehäuses die Deckenbefestigung des Aufhängebügels ausreißt. Bei direkter Deckenbefestigung des Aufhängebügels sollte die Leuchtenaufhängung nicht mit einem starren Stab, sondern mit einem Seil erfolgen, das Leuchtenbewegungen zuläßt, ohne ein Moment auf den Aufhängebügel auszuüben.

Der Aufhängebügel kann entweder Bestandteil einer der Leuchte vom Hersteller beigegebenen vielseitig verwendbaren Aufhängevorrichtung sein, bei der bei Wahl einer bestimmten Aufhängeart nicht sämtliche Komponenten benutzt werden. Andererseits ist es auch möglich, den Aufhängebügel separat für eine Vielzahl von Leuchten, unabhängig davon, für welche Befestigungsart diese Leuchten ausgebildet sind, separat zu liefern. Der Aufhängebügel, der wahlweise für die Hakenbefestigung und für die direkte Deckenmontage geeignet ist, bildet in allgemeinster Form ein separates Aufhängeteil, das unabhängig von der speziellen Ausbildung des leuchtenseitigen Gehäusehalters verwendbar ist.

Grundsätzlich kann die Montageplatte so schmal sein, daß sie das Einsetzen des Deckenhakens in die Öse nicht behindert. Zweckmäßigerweise hat die Montageplatte jedoch eine größere Breite, wobei die Merkmale des Anspruchs 2 vorgesehen sind, um ein ungehindertes Einsetzen des Hakens und ein Pendeln des Aufhängebügels zu ermöglichen.

Die Merkmale der Ansprüche 3 und 4 ermöglichen die Verwendung eines Seiles als Zugorgan, wobei ein einziges Seil mit zwei im wesentlichen parallelen Abschnitten die Verbindung zwischen dem Aufhängebügel und dem Gehäusehalter herstellt. Die Längen der beiden im Aufhängebügel miteinander verbundenen Seilabschnitte können durch Verschiebung des Seils in Bezug auf den Aufhängebügel variiert werden. Durch die im Aufhängebügel vorgesehene Nut zwischen den Bohrungen wird erreicht, daß der Umlenkbereich des Seiles nicht zwischen Montageplatte und Decke festgeklemmt wird, so daß das Seil auch bei montiertem Aufhängebügel längenmäßig justierbar ist.

Der Aufhängebügel, der vorzugsweise aus Metall besteht, kann auf relativ einfache Weise geerdet werden, wodurch die an ihm befestigte Stange oder das aus Draht bestehende Seil ebenfalls geerdet wird. Wenn von dem Aufhängebügel ein elektrisches Kabel zu dem Gehäusehalter führt, sollte in dem Fall, daß das Kabel ungeschützt verläuft, eine Zugentlastung für das Kabel vorgesehen sein. Ein Zugentlastungsteil kann an dem Haltering, der sonst für die Befestigung der Stange dient, angebracht werden.

Weitere Ausgestaltungen der Erfindung nach den Ansprüchen 9 bis 14 betreffen den leuchtenseitigen Gehäusehalter, der entweder nur für Stangenbefestigung, nur für Seilbefestigung, oder wahlweise für eine von beiden Befestigungsarten ausgebildet sein kann.

Im folgenden wird unter Bezugnahme auf die Zeichnungen ein Ausführungsbeispiel der Erfindung näher erläutert.

Es zeigen:
- Fig. 1: eine schematische perspektivische Darstellung der Befestigung des einen Endes einer Hängeleuchte an der Decke,
- Fig. 2: einen Schnitt entlang der Linie II-II von Fig. 1 bei in einen Deckenhaken eingehängtem Aufhängebügel,
- Fig. 3: einen Schnitt entlang der Linie III-III von Fig. 2,
- Fig. 4: eine perspektivische Darstellung des Aufhängebügels,
- Fig. 5: eine Darstellung der Teile des Gehäusehalters,
- Fig. 6: einen Schnitt entlang der Linie VI-VI von Fig. 1,
- Fig. 7: einen Schnitt entlang der Linie VII-VII von Fig. 6,
- Fig. 8: einen Schnitt entsprechend demjenigen der Fig. 2, jedoch bei Seilaufhängung, und
- Fig. 9: eine Ansicht des im Leuchtengehäuse befestigten Gehäusehalters bei der Aufhängungsart von Fig. 8.

Gemäß Fig. 1 ist eine Hängeleuchte 10 mit zwei Aufhängevorrichtungen an der Decke 11 aufgehängt, wobei nur die eine Aufhängevorrichtung 12 dargestellt ist. Beide Aufhängevorrichtungen greifen an den stirnseitigen Enden des langgestreckten Leuchtengehäuses 13 an, und zwar außerhalb des Bereichs, der von den im Innern des Leuchtengehäuses 13 vorgesehenen Lampenfassungen begrenzt wird.

An der Decke 11 ist in üblicher Weise ein Deckenhaken 14 befestigt, in den der Aufhängebügel 15 eingehängt ist. Bei der in den Fign. 1 bis 7 dargestellten Aufhängeart erstreckt sich zwischen dem Aufhängebügel 15 und dem am Leuchtengehäuse 13 befestigten Gehäusehalter 16 ein rohrförmiger Stab 17, durch den hindurch ein Kabel 18 zum elektrischen Verbinden der Leuchte mit einem (nicht dargestellten) Deckenanschluß in der Nähe des Hakens 14 verläuft.

Der Aufhängebügel 15 weist eine plane obere Montageplatte 19 auf, unter der sich ein rechtwinklig nach unten abstehender Steg 20 erstreckt. Von dem Steg 20 ragen zwei Arme 21 nach unten. Die unteren Enden der Arme 21 sind durch den Haltering 22, dessen Ringebene parallel zur Ebene der Montageplatte 19 verläuft, miteinander verbunden. Der Haltering 22 ist mit einem Innengewinde 23 versehen, in das ein am oberen Ende des Stabes 17 vorgesehenes Außengewinde 24 (Fign. 2 und 3) eingeschraubt werden kann.

Der horizontale Steg 20 bildet zusammen mit den Armen 21 und dem Haltering 22 eine Öse 25 zum Hindurchstecken des Hakens 14. Die obere Begrenzung der Öse 25 hat die Form eines umgekehrten V, dessen beide Flanken in der Mitte der Länge des Haltebügels zusammenlaufen, so daß der Haltebügel 15 an dem Haken 14 selbstzentrierend ist.

Die Montageplatte 19 ist im Mittelbereich ihrer Länge mit zwei seitlichen Aussparungen 26 versehen, deren Tiefe so groß ist, daß die Breite der Halteplatte 19 im Mittelbereich auf die Breite des Steges 20 reduziert ist. Die trapezförmigen Aussparungen 26 dienen dazu, das Einsetzen des Hakens 14 in die Öse 25 zu erleichtern und im eingesetzten Zustand Pendelbewegungen des Aufhängebügels 15 in Bezug auf den Haken 14 zu ermöglichen.

In der Montageplatte 19 sind querlaufende Langlöcher 27 vorgesehen, um die direkte Deckenmontage des Aufhängebügels 15 mit Schrauben durchführen zu können. Bei der Hakenmontage werden die Langlöcher 27 dazu benutzt, säulenförmige Pufferelemente 28 aus Gummi anzubringen, die von der Halteplatte 19 aufragen. Die elastischen Pufferelemente 28 ragen gemäß Fig. 2 bis in die Nähe der Decke 11 und dienen dazu, Pendelbewegungen des Aufhängebügels 15 zu begrenzen und zu dämpfen.

Durch die Montageplatte 19 und den Steg 20 verlaufen vertikale Bohrungen 29, in die im Bereich des Steges 20 querlaufende Gewindebohrungen 30 einmünden. In die Gewindebohrungen 30 sind Klemmschrauben 31 eingeschraubt, um ein durch die Bohrungen 29 gezogenes Seil festzuklemmen. In der Oberseite der Montageplatte 19 verläuft eine Nut 32, die die oberen Enden der Bohrungen 29 miteinander verbindet.

Von den Enden der Montageplatte 19 ragen Klemmschenkel 33, die außen mit einer Riffelung versehen sind, nach unten. Wenn eine aus Kunststoff bestehende Schutzkappe 34, die eine Durchgangsöffnung 35 für den Stab 17 aufweist, von unten her auf den Aufhängelbügel 15 aufgeschoben wird, spreizen die Klemmschenkel 33 die Schutzkappe 34 geringfügig auseinander, so daß die Schutzkappe klemmend an dem Aufhängebügel 15 festgehalten wird. Die Schutzkappe kann dabei so weit auf den Aufhängebügel aufgeschoben werden, bis ihr oberes Ende gegen die Decke 11 stößt. Die Klemmschenkel 33 halten die Schutzkappe 34 unabhängig davon fest, wie weit diese Schutzkappe über den Aufhängebügel geschoben ist, bzw. wie weit der Aufhängebügel 15 in die Schutzkappe eintaucht.

Neben den Gewindebohrungen 30 sind an dem Steg 20 Kontaktelemente 36 in Form von in Gewindebohrungen eingeschraubten Schrauben vorgesehen. Diese Kontaktelemente 36 können mit Masse- oder Erdleitungen verbunden werden, um den Aufhängebügel und die damit verbundenen elektrisch leitenden Teile zu erden.

Der beschriebene Aufhängebügel besteht (mit Ausnahme der in ihn eingesetzten Schrauben) aus einem einstückigen Metallteil, das beispielsweise im Druckgußverfahren hergestellt werden kann.

Der am unteren Ende der Stange 17 befestigte Gehäusehalter 16 besteht aus einem metallischen Block 40, der von innen her in einen Ausschnitt 41 der Stirnwand des Gehäuses 13 eingesetzt ist und einen Rand 42 aufweist, welcher nicht durch die Gehäuseöffnung 41 hindurchpaßt und somit ein Auflager für den Rand der Gehäuseöffnung bildet. Der durch die Gehäuseöffnung 41 hindurchragende Ansatz 46 des Blockes 16 enthält eine Gewindebohrung 47, in die ein am unteren Ende der Stange 17 vorgesehenes Gewinde 48 eingeschraubt werden kann.

Am unteren Ende des Ansatzes 46 befindet sich ein kleiner Vorsprung 49 bzw. eine Hinterschneidung, die sich an dem Rand der Gehäuseöffnung 41 verhakt. An der dem Vorsprung 49 gegenüberliegenden Seite ist der Block 40 mit zwei elastischen Puffern 50 versehen, die geringfügig abstehen und gegen eine Innenwand 51 des Gehäuses 13 drücken. An dieser Innenwand 51 sind auch die (nicht dargestellten) Lampenfassungen befestigt. Durch die elastischen Puffer 50 wird der Block 40 mit seinem Vorsprung 49 nach außen über den Rand der Gehäuseöffnung 41 gedrückt, so daß er an dem Gehäuse 13 einen Halt erhält und nicht unbeabsichtigt in das Gehäuse hineinfallen kann. Der Block 40 ist also nur lose von innen her in das Gehäuse 13 eingesetzt und an der Gehäusewand festgeklemmt. Das Lösen des Blocks 40 erfolgt dadurch, daß dieser Block in Richtung auf die Wand 51 gedrückt wird, wodurch der Vorsprung 49 von dem Rand der Gehäuseöffnung 41 freikommt, so daß der Block 40 anschließend in das Gehäuseinnere hinein abgesenkt werden kann. Umgekehrt erfolgt die Montage des Blocks 40 in der in Fig. 5 dargestellten Weise vom Gehäuseinneren her.

Unterhalb der Durchgangsöffnung 47 befindet sich im Block 40 ein Hohlraum 52, in den die Durchgangsbohrung 47 mündet und in dem eine Klemmvorrichtung 53 angebracht ist, um ein durch die Durchgangsöffnung 47 verlaufendes Kabel 18 zum Zwecke der Zugentlastung am Block 40 festklemmen zu können.

Durch die gesamte Höhe des Blocks 40 erstrecken sich zu beiden Seiten der Durchgangsöffnung 47 Seildurchgangsbohrungen 54, in die im Innern des Gehäuses Querbohrungen mit Klemmschrauben 55 münden. Die Klemmschrauben 55 dienen zum Festlegen der durch die Seildurchgangsbohrungen 54 hindurchgeführten Seilabschnitte. Die Köpfe der Klemmschrauben 55 sind, ebenso wie die Köpfe der Schrauben der Klemmvorrichtung 53, zum Gehäuseinnern gewandt, so daß sämtliche Schrauben des Gehäusehalters vom Gehäuseinnern her zugänglich sind. Das Ausrichten bzw. die Höheneinstellung kann daher bei in das Leuchtengehäuse eingesetztem Gehäusehalter 16 erfolgen, wenn beispielsweise die untere Lampenabdeckung aus dem Leuchtengehäuse entfernt ist.

Während bei der in den Fign. 1 bis 7 dargestellten Benutzungsart der Aufhängevorrichtung Stangen 17 verwendet werden, ist in den Fign. 8 und 9 eine Benutzungsart dargestellt, bei der die Leuchte mit einem Seil 60 an dem Aufhängebügel 15 aufgehängt ist. Es ist ein einziges Seil 60 vorhanden, dessen beide Endbereiche an dem Block 40 mit den Klemmschrauben 55 festgelegt sind. Die Seilenden ragen aus dem unteren Ende des Blocks 40 heraus in das Leuchtengehäuse 13 hinein. Die Seildurchgangsbohrungen 54 im Gehäusehalter 16 haben den gleichen gegenseitigen Abstand wie die Bohrungen 29 im Aufhängebügel 15. Zu beiden Seiten der Durchgangsöffnung 35 sind im Boden der Schutzkappe 34 Seilöffnungen 61 vorgesehen, die ebenfalls den Abstand der Bohrungen 29 haben. Das Seil 60 führt also von einer Seildurchgangsbohrung 54 aus in die Schutzkappe 34 hinein, durch eine Bohrung 29, anschließend an der Oberseite der Montageplatte 15 in der Nut 32 zur anderen Bohrung 29 und von dort wieder durch die Schutzkappe 34 hindurch zurück zum Gehäusehalter 16. Die Klemmschrauben 31 im Aufhängebügel 15 ermöglichen die Fixierung des Seils 60 in der Weise, daß ein späteres Schiefhängen der Leuchte 10 verhindert wird. Bei der in den Fign. 8 und 9 dargestellten Aufhängeart ist das elektrische Kabel mit einem Zugentlastungsteil 62 am Haltering 22 des Aufhängebügels 15 befestigt. Das Zugentlastungsteil 62 besteht aus einer Gewindebuchse, die in das Gewinde des Halterings 22 eingeschraubt ist und eine Klemmvorrichtung 63 in Form einer Klemmschraube zum Festklemmen des Kabels 18 aufweist. Das Kabel 18 führt durch die Durchgangsöffnung 35 der Schutzkappe 34 hindurch nach unten, ragt durch die Durchgangsöffnung 47 des Gehäusehalters 16 hindurch und ist im Gehäusehalter 16 mit der Klemmvorrichtung 53 fixiert.

Bei der zuletzt beschriebenen Befestigungsart wird der Aufhängebügel 15 mit der Montageplatte 19 direkt unter die Decke 11 gesetzt und mit Schrauben, die durch die Löcher 27 hindurchgehen, an der Decke befestigt. Die Schutzkappe 34 wird über die Klemmschenkel 33 geschoben, die in diesem Fall in der Nähe des oberen Randes an der Seitenwand der Schutzkappe 34 angreifen.

Bei der beschriebenen Aufhängevorrichtung sind der Aufhängebügel 15, die Schutzkappe 34 und der Gehäusehalter 16 bei beiden Aufhängearten gleichermaßen verwendbar. Lediglich die Stange 17, das Drahtseil 60 und das Zugentlastungsteil 62 sind Teile, die jeweils bei einer bestimmten Aufhängeart wahlweise benutzt werden. Diese wahlweise zu benutzenden Teile sind relativ einfach, so daß ihre Herstellung keine großen Kosten verursacht und durch ihre Nichtbenutzung kein wesentlicher Mehraufwand besteht.

## Patentansprüche

1. Aufhängevorrichtung für eine Hängeleuchte, mit einem oberen Aufhängebügel (15) und einem am Leuchtengehäuse (13) zu befestigenden unteren Gehäusehalter (16), die miteinander durch ein Zugorgan verbindbar sind, wobei der Aufhängebügel (15) eine obere Montageplatte (19) zur Befestigung an einer Decke (11) und mit Abstand unterhalb der Montageplatte (19) einen parallel zur Montageplatte ausgerichteten und mit dieser durch Arme (21) verbundenen Haltering (22) aufweist,
**dadurch gekennzeichnet,**
daß die Arme (21) und der Haltering (22) eine senkrecht zur Montageplatte (19) verlaufende Öse (25) für den Durchtritt eines Deckenhakens (14) begrenzen, daß die Montageplatte (19) seitliche Aussparungen (26) oder Öffnungen für den Durchtritt des in die Öse (25) eingesetzten Deckenhakens (1) aufweist und daß der Aufhängebügel (15) eine Befestigungsvorrichtung (29-31) zur Anbringung eines mit einem Leuchtengehäuse verbundenen Seiles (60) aufweist.

2. Aufhängevorrichtung nach Anspruch 1, dadurch gekennzeichnet, daß die der Montageplatte (19) zugewandte Begrenzung der Öse (25) die Form eines umgekehrten V hat, dessen beide Flanken in der Mitte der Länge des Aufhängebügels (15) zusammenlaufen, so daß der Aufhängebügel (15) an dem Deckenhaken (14) selbstzentrierend ist.

3. Aufhängevorrichtung nach Anspruch 1 oder 2, dadurch gekennzeichnet, daß unter der Montageplatte (19) ein in der Ebene der Öse (25) verlaufender Steg (20) vorgesehen ist, durch den sich beidseitig der Öse (25) vertikale Bohrungen (29) zum Durchführen des Seiles (60) erstrecken und daß in die Bohrungen (29) querverlaufende Gewindebohrungen (30) zur Aufnahme von Klemmschrauben (31) für die Fixierung des Seiles (60) münden.

4. Aufhängevorrichtung nach Anspruch 3, dadurch gekennzeichnet, daß die oberen Enden der Bohrungen (29) durch eine in der Oberseite der Montageplatte (19) verlaufende Nut (32) zur Aufnahme eines Abschnitts des Seiles (60) miteinander verbunden sind.

5. Aufhängevorrichtung nach einem der Ansprüche 1 bis 4, dadurch gekennzeichnet, daß der Aufhängebügel (15) unterhalb der Montageplatte (19) mindestens ein elektrisches Kontaktelement (36) aufweist.

6. Aufhängevorrichtung nach einem der Ansprüche 1 bis 5, dadurch gekennzeichnet, daß Pufferelemente (28) zum Befestigen auf der Montageplatte (19) vorgesehen sind.

7. Aufhängevorrichtung nach einem der Ansprüche 1 bis 6, dadurch gekennzeichnet, daß ein in den Haltering (22) einsetzbares Zugentlastungsteil (62) vorgesehen ist, welches eine Klemmvorrichtung (63) für ein hindurchführendes Kabel (18) aufweist.

8. Aufhängevorrichtung nach einem der Ansprüche 1 bis 7, dadurch gekennzeichnet, daß von den entgegengesetzten Enden der Montageplatte (19) Klemmschenkel (33) nach unten abstehen, die eine von unten aufgeschobene Schutzkappe (34) unter leichter Spreizung festhalten und daß die Schutzkappe (34) in ihrem Boden eine Durchgangsöffnung (35) und beidseitig davon zwei demgegenüber kleinere Seilöffnungen (61) aufweist.

9. Aufhängevorrichtung nach einem der Ansprüche 1 bis 8, dadurch gekennzeichnet, daß der Gehäusehalter (16) aus einem Block (40) besteht, der von innen in eine Ausnehmung (41) der Wand des Leuchtengehäuses (13) einsetzbar ist und sich dabei vom Gehäuseinnern her mit einem Rand (42) abstützt.

10. Aufhängevorrichtung nach Anspruch 9, dadurch gekennzeichnet, daß der Block (40) mit elastischen Puffern (50) im Gehäuseinnern an einer Wand (51) des Leuchtengehäuses (13) abgestützt ist und mit einem Vorsprung (49) auf der der Wand (51) gegenüberliegenden Außenwand ruht.

11. Aufhängevorrichtung nach Anspruch 9 oder 10, dadurch gekennzeichnet, daß der Block (40) außerhalb des von den Lampenfassungen begrenzten Längenbereichs des Leuchtengehäuses (13) angeordnet ist.

12. Aufhängevorrichtung nach einem der Ansprüche 9 bis 11, dadurch gekennzeichnet, daß der Block (40) eine Durchgangsöffnung (47) und beidseitig davon zwei demgegenüber kleinere Seildurchgangsbohrungen (54) aufweist.

13. Aufhängevorrichtung nach Anspruch 12, dadurch gekennzeichnet, daß der Block (40) unterhalb der Durchgangsöffnung (47) eine Klemmvorrichtung (53) für ein Kabel (18) aufweist.

14. Aufhängevorrichtung nach Anspruch 12 oder 13, dadurch gekennzeichnet, daß in die Seildurchgangsbohrungen (54) Gewindebohrungen zur Aufnahme von Klemmschrauben (55) münden.

15. Aufhängevorrichtung nach einem der Ansprüche 1 bis 14, dadurch gekennzeichnet, daß ein Stab (17) und ein Seil (60) zum wahlweisen Verbinden des Gehäusehalters (16) mit dem Aufhängebügel (15) vorgesehen sind.

16. Aufhängebügel für eine Hängeleuchte, mit einer oberen Montageplatte (19) zur Befestigung an einer Decke (11) und einem im Abstand unterhalb der Montageplatte (19) angeordneten, parallel zur Montageplatte ausgerichteten und mit dieser durch Arme (21) verbundenen Haltering (22) für die Anbringung eines mit einem Leuchtengehäuse (16) verbundenen Stabes (17), dadurch gekennzeichnet, daß die Arme (21) und der Haltering (22) eine senkrecht zur Montageplatte (19) verlaufende Öse (25) für den Durchtritt eines Deckenhakens (14) begrenzen, daß die Montageplatte (19) seitliche Aussparungen (26) oder Öffnungen für den Durchtritt des in die Öse (25) eingesetzten Deckenhakens (1) aufweist und daß der Aufhängebügel (15) eine Befestigungsvorrichtung (29-31) zur Anbringung eines mit einem Leuchtengehäuse verbundenen Seiles (60) aufweist.

## Claims

1. Suspension system for a suspended lamp, comprising an upper suspension bracket (15) and a lower housing holding means (16) to be fastened to the lamp housing (13), the bracket and the holding means being connectable by means of a pulling element, the suspension bracket (15) comprising an upper mounting plate (19) for being fastened to a ceiling (11), and, below the mounting plate (19) and being spaced therefrom, a holding ring (22) aligned parallel to the mounting plate and connected thereto by means of arms (21),
**characterized in**
that the arms (21) and the holding ring (22) delimit an eye (25) for the passage of a ceiling hook (14), which eye extends vertically to the mounting plate (19), that the mounting plate (19) comprises lateral recesses (26) or openings for the passage of the ceiling hook (14) inserted into the eye (25), and that the suspension bracket (15) comprises a fastening device (29-31) for mounting a rope (60) connected to a lamp housing.

2. The suspension system according to claim 1, characterized in that the delimitation of the eye (25), which faces the mounting plate (19), has the shape of an inverted V, the two flanks of which converge in the center of the length of the suspension bracket (15) so that the suspension bracket is self-centering on the ceiling hook (14).

3. The suspension system according to claim 1 or 2, characterized in that a web (20) extending in the plane of the eye (25) is provided under the mounting plate (19) through which web vertical bores (29) for the passage of the rope (60) extend on both sides of the eye (25), and that transversely extending thread bores (30) for receiving attachment screws (31) for fixing the rope (60) open into the bores (29).

4. The suspension system according to claim 4, characterized in that the upper ends of the bores (29) are mutually connected by means of a groove (32) being adapted to receive a section of the rope (69) and extending in the upper side of the mounting plate (19).

5. The suspension system according to one of claims 1 to 4, characterized in that the suspension bracket (15) below the mounting plate (19) comprises at least one electric contact element (36).

6. The suspension system according to one of claims 1 to 5, characterized in that buffer elements (28) to be fastened on the mounting plate (19) are provided.

7. The suspension system according to any of claims 1 to 6, characterized in that a strain relief member (62) being adapted to be inserted into the holding ring (22) and comprising a clamping device (63) for a cable (18) passing therethrough is provided.

8. The suspension system according to any of claims 1 to 7, characterized in that, from the opposite ends of the mounting plate (19), clamping legs (33) project downwardly retaining, by a slight spreading, a protecting cap (34) slid on from below, and that the protecting cap (34) comprises a bottom throughopening (35) and, on both sides thereof, two rope openings (61) which are smaller in comparison with the throughopening.

9. The suspension system according to one of claims 1 to 8, characterized in that the housing holder (16) consists of a block (40) being insertable into a recess (41) of the wall of the lamp housing (13) from inside and being supported by an edge (42) from the housing interior.

10. The suspension system according to claim 9, characterized in that the block (41) is supported by means of elastic buffers (50) in the housing interior on a wall (51) of the lamp housing (13) and rests, with a projection (49), on the outer wall opposite the wall (51).

11. The suspension system according to claim 9 or 10, characterized in that the block (40) is arranged outside the length area of the lamp housing (13), which is delimited by the lamp sockets.

12. The suspension system according to any of claims 9 to 11, characterized in that the block (40) comprises a through-opening (47), and, on both sides thereof, two rope passage throughopenings (54) which are smaller with respect thereto.

13. The suspension system according to claim 12, characterized in that the block (40) comprises, below the throughopening (47), a clamping device (53) for a cable (18).

14. The suspension system according to claim 12 or 13, characterized in that thread bores for receiving attachment screws (55) open into the rope throughopenings (54).

15. The suspension system according to any of claims 1 to 14, characterized in that a rod (17) and a rope (60) are provided for optionally connecting the housing holder (16) to the suspension bracket (15).

16. A suspension bracket for a suspended lamp, comprising an upper mounting plate (19) for being fastened to a ceiling (11), and, below the mounting plate (19) and being spaced therefrom, a holding ring (22) being aligned parallel to the mounting plate and connected thereto by means of arms (21) and being adapted to mount a rod (17) connected to the lamp housing (16), characterized in that the arms (21) and the holding ring (22) delimit an eye (25) for the passage of a ceiling hook (14), which eye extends vertically to the mounting plate (19), that the mounting plate (19) comprises lateral recesses (26) or openings for the passage of the ceiling hook (14) inserted into the eye (25), and that the suspension bracket (15) comprises a fastening device (29-31) for mounting a rope (60) connected to a lamp housing.

## Revendications

1. Dispositif de suspension pour lampes, avec un étrier de suspension supérieur (15) et un porte-boîtier inférieur (16) à fixer au boîtier de lampe (13), qui pouvent être reliés entre eux par un organe de traction, l'étrier de suspension (15) présentant une plaque de montage supérieure (19), destinée à être fixée à un plafond (11) et, à distance au-dessous de la plaque de montage (19), une bague de retenue (22) alignée parallèlement à la plaque de montage et reliée à cette dernière par des bras (21), caractérisé en ce que les bras (21) et la bague de retenue (22) délimitent un oeillet (25) s'étendant perpendiculairerment à la plaque de montage (19) et destiné au passage d'un crochet de plafond (14), que la plaque de montage (19) présente des évidements latéraux (26), ou ouvertures, pour le passage du crochet de plafond (14) introduit dans l'oeillet (25) et que l'étrier de suspension (15) présente un dispositif de fixation (29 - 31) pour la pose d'un câble (60) relié à un boîtier de lampe.

2. Dispositif de suspension suivant la revendication 1, caractérisé en ce que la délimitation de l'oeillet (25) du côté de la plaque de montage (19) a la forme d'un V renversé dont les deux flancs se rejoignent au centre de la longueur de l'étrier de suspension (15), de manière que l'étrier de suspension (15) se trouve autocentrant sur le crochet de plafond (14).

3. Dispositif de suspension suivant la revendication 1 ou 2, caractérisé en ce que sous la plaque de montage (19) est prévue une entretoise (20) s'étendant dans le plan de l'oeillet (25), à travers laquelle s'étendent, de part et d'autre de l'oeillet (25), des alésages verticaux (29) pour le passage du câble (60) et que dans les alésages (29) aboutissent des alésages taraudés transversaux (30) destinés à recevoir des vis de serrage (31) pour la fixation du câble (60).

4. Dispositif de suspension suivant la revendication 3, caractérisé en ce que les extrémités supérieures des alésages (29) sont reliées l'une à l'autre par une rainure (32), s'étendant dans la face supérieure de la plaque de montage (19), destinée à recevoir un tronçon du câble (60).

5. Dispositif de suspension suivant l'une des revendications 1 à 4, caractérisé en ce que l'étrier de suspension (15) présente, sous la plaque de montage (19), au moins un élément de contact électrique.

6. Dispositif de suspension suivant l'une des revendications 1 à 5, caractérisé en ce qu'il est prévu des éléments tampons (28) pour la fixation sur la plaque de montage (19).

7. Dispositif de suspension suivant l'une des revendications 1 à 6, caractérisé en ce qu'il est prévu un élément de décharge de traction (62) pouvant être placé dans la bague de retenue (22) et qui présente un dispositif de serrage (63) pour un câble traversant (18).

8. Dispositif de suspension suivant l'une des revendications 1 à 7, caractérisé en ce qu'à partir des extrémités opposées de la plaque de montage (19) s'étendent vers le bas des branches de serrage (33) qui retiennent, par un léger écartement, un couvercle de protection (34) placé par glissement par le bas et que le couvercle de protection (34) présente, dans son fond, un orifice de passage (35) et, de part et d'autre de celui-ci, deux orifices de passage de câble (61) plus petits que ce dernier.

9. Dispositif de suspension suivant l'une des revendications 1 à 8, caractérisé en ce que le porte-boîtier (16) consiste en un bloc (40) pouvant être placé, de l'intérieur, dans un évidement (41) dans la paroi du boîtier de lampe (13) et s'appuyant, de l'intérieur du boîtier, par un bord (42).

10. Dispositif de suspension suivant la revendication 9, caractérisé en ce que le bloc (40) s'appuie, par des tampons élastiques (50) à l'intérieur du boîtier, sur une paroi (51) du boîtier de lampe (13) et repose, par une saillie (49), sur la paroi extérieure opposée à la paroi (51).

11. Dispositif de suspension suivant la revendication 9 ou 10, caractérisé en ce que le bloc (40) est disposé en dehors de la zone longitudinale du boîtier de lampe délimitée par les douilles de lampe.

12. Dispositif de suspension suivant l'une des revendications 9 à 11, caractérisé en ce que le bloc (40) présente un orifice de passage (47) et, de part et d'autre de celui-ci, deux orifices de passage de câble (54) plus petits que ce dernier.

13. Dispositif de suspension suivant la revendication 12, caractérisé en ce que le bloc (40) présente, sous l'orifice de passage (47), un dispositif de serrage (53) pour un câble (18).

14. Dispositif de suspension suivant la revendication 12 ou 13, caractérisé en ce que dans les orifices de passage de câble (54) aboutissent des alésages taraudés destinés à recevoir des vis de serrage (55).

15. Dispositif de suspension suivant l'une des revendications 1 à 14, caractérisé en ce qu'il est prévu une barre (17) et un câble (60) pour le raccordement au choix entre le porte-boîtier (16) et l'étrier de suspension (15).

16. Etrier de suspension pour une lampe, avec une plaque de montage supérieure (19), destinée à être fixée à un plafond (11), et une bague de retenue (22), disposée à distance au-dessous de la plaque de montage (19), alignée parallèlement à la plaque de montage et reliée à cette dernière par des bras (21), destinée au montage d'une barre (17) reliée à un boitier de lampe (16), caractérisé en ce que les bras (21) et la bague de retenue (22) délimitent un oeillet (25) s'étendant perpendiculairement à la plaque de montage (19) et destiné au passage d'un crochet de plafond (14), que la plaque de montage (19) présente des évidements latéraux (26), ou ouvertures, pour le passage du crochet de plafond (14) introduit dans l'oeillet (25) et que l'étrier de suspension (15) présente un dispositif de fixation (29 - 31) pour la pose d'un câble (60) relié à un boîtier de lampe.
